# EUROPÄISCHE PATENTSCHRIFT

(11) **EP 0 165 949 B1**
(45) Veröffentlichungstag und Bekanntmachung des Hinweises auf die Patenterteilung: **22.03.1989**
(21) Anmeldenummer: 85900050.7
(22) Anmeldetag: 30.11.1984
(51) Int. Cl.: B05B 11/00

(54) **ZERSTÄUBERPUMPE MIT BEHÄLTERANSCHLUSS**
SPRAY PUMP WITH CONTAINER CONNECTOR
POMPE PULVERISATRICE AVEC RACCORD DE RECIPIENT

(30) Priorität: 14.12.1983 DE 8335862 U; 23.10.1984 DE 8431062 U
(43) Veröffentlichungstag der Anmeldung: 02.01.1986
(73) Patentinhaber: SCHOTTE, Werner, D-5870 Hemer (DE)
(72) Erfinder: SCHMIDT, Karl-Heinz, D-5870 Hemer (DE)
(74) Vertreter: Köchling, Conrad, Dipl.-Ing.
(86) Internationale Anmeldenummer: DE8400257
(87) Internationale Veröffentlichungsnummer: WO8502563

(56) Entgegenhaltungen:
- GB-A- 2 049 804
- US-A- 4 183 449
- US-A- 4 225 060

## Beschreibung

Die Erfindung betrifft eine Zerstäuberpumpe mit Behälteranschluß bei der durch Betätigung eines in einer Gehäusebohrung verschiebbaren Pumpenkolbens jeweils eine mit der Atmosphäre in Verbindung stehende Belüftung zum Behälteranschluß freigegeben bzw. verschlossen wird, wobei ferner am Pumpenkolben kranzförmig eine schräggerichtete Lippendichtung vorgesehen ist, die vor Betätigung des Kolbens dichtend an einem glatten Abschnitt der Gehäusebohrung und mit ihrer freien Endkante an einem Innenbund der Pumpenaufnahme anliegt, und die beim Verschieben des Kolbens in Pumprichtung einen Spalt zwischen Lippendichtung und Bohrungsinnenwand freigibt.

Eine derartige Zerstäuberpumpe ist beispielsweise aus der US-PS 4 183 449 bekannt.

Dabei erfolgt die Verriegelung des verschiebbaren Oberteils an dem relativ gestellfesten Unterteil mittels der Dichtlippe, die in der Ruhelage an einem Innenbund anliegt. Zusätzliche Verriegelungsmittel können hier entfallen.

Ausgehend von diesem Stand der Technik liegt der Erfindung die Aufgabe zugrunde, eine Zerstäuberpumpe derart, bei welcher die Lippendichtung gleichzeitig zur Verriegelung des Pumpenteiles am Gehäusekörper dient, dahingehend zu verbessern, daß eine höhere Lebensdauer hinsichtlich der Dichtlippe erreichbar ist.

Eine erste Lösung dieser Aufgabe besteht darin, daß die Gehäusebohrung ausgehend von dem dichtenden Abschnitt zur Bildung eines Ringspaltes in der Belüftungsstellung durch konische Abschnitte absatzweise konisch erweitert ist, wobei der der Dichtstelle fernere Abschnitt in einen zylindrischen Abschnitt der Gehäusebohrung übergeht, in welchem Bereich zwischen Lippendichtung und Bohrungswandung ein Ringspalt gebildet ist, und der an den die Verschlußstellung begrenzenden konischen Abschnitt anschließende konische Abschnitt einen größeren Öffnungswinkel aufweist.

Eine zweite Lösung dieser Aufgabe wird darin gesehen, daß zur Bildung eines mindestens teilweisen Ringspaltes in der Gehäusebohrung in Längsrichtung parallel verlaufende Stege mit Abstand voneinander angeordnet sind, auf die die Lippendichtung zwecks Belüftung aufschiebbar ist.

Durch die erfindungsgemäße Ausbildung wird erreicht, daß mit ein und demselben Element, nämlich der schräggerichteten Dichtlippe, die Verriegelung und die Belüftung erfolgt, wobei dennoch eine hohe Lebensdauer der Dichtlippe sichergestellt ist.

Bei der erstgenannten Lösung gemäß vorliegender Erfindung gleitet die am Pumpenkolben vorgesehene Lippendichtung lediglich auf glatten Wandflächen. Aufgrund ihrer Eigenspannung liegt die Lippendichtung in der Verschlußstellung dichtend an der Wand des entsprechenden Gehäusebohrungsabschnittes an. Wird der Pumpenkolben verschoben, so gelangt die entsprechende Lippendichtung aufgrund der konischen Ausbildung der Gehäusebohrung in einen Bereich, an dem ein offener Ringspalt zwischen Dichtung und Bohrungswand entsteht. Damit ist eine offene Verbindung zwischen den beiden Stirnseiten der Gehäusebohrung hergestellt. Die Bohrung ist von der Druckseite her zur Atmosphäre geöffnet. Zur Anschlußseite hin ist ein Durchbruch zum Behälter vorgesehen.

Bezüglich der zweitgenannten Lösung wird einerseits eine zugfeste Halterung des Pumpenkolbens in seiner Gehäusebohrung erreicht, wobei andererseits die schräggerichtete, kranzförmige Lippendichtung bei der unter Druck erfolgenden Rückbewegung des Kolbens an den inneren Ringbund der Gehäusebohrung anstößt, so daß der Kolben nicht aus der Bohrung herausgezogen werden kann.

Anhand von drei Ausführungsbeispielen wird die Erfindung im folgenden näher erläutert.

Es zeigt:
Fig. 1 einen Längsschnitt durch eine Zerstäuberpumpe in der Verschlußstellung des Pumpenkolbens;
Fig. 2 eine Figur 1 entsprechende Darstellung in der Betätigungsstellung des Pumpenkolbens und
Fig. 3 einen Längsschnitt durch eine andere Ausführungsart einer Zerstäuberpumpe in der Verschlußstellung des Pumpenkolbens.

Zunächst wird auf die Figuren 1 und 2 Bezug genommen.

Das gesamte Kunststoffgehäuse der abgebildeten Drallzerstäuberpumpe trägt die Ziffer 1. Mit einem außen angeformten Flansch 18 kann dieses Gehäuse über den kappenartigen Behälteranschluß 3 an einem nicht dargestellten Behälter befestigt werden. Der untere Stutzen 11 am Gehäuse 1 ragt dabei in den Behälter hinein.

Hinter einem Zuführungskanal ist ein erstes insgesamt mt der Ziffer 2 bezeichnetes Rückschlagventil vorgesehen, welches aus einer Kugel 21, dem Ventil 22 und der gegen die Kugel wirkenden Feder 7 besteht. Diese Feder stützt sich am Pumpenkolben 5 ab.

Der Pumpenkolben 5 ragt mit einer kranzförmig angeformten Lippendichtung 53 in den eigentlichen Pumpenzylinder 15 hinein, der zur einen Seite über das Ventil 2 mit dem Stutzen 11 in Verbindung steht. Dieser Pumpenkolben 5 ist hohl ausgebildet. An seinem zum Pumpenzylinder 15 gerichteten Ende ist innen ein zweites Rückschlagventil 4 vorgesehen, welches wiederum aus einer Kugel 41 und dem Ventilsitz 55 besteht sowie der Druckfeder 8. Auf dem durch die Stirnöffnung 19 des Gehäuses 1 ragenden Kolbenschaftes 51 ist außen das Druckstück 9 mit der Führung 91 aufgesetzt.

Dieser hohle Kolbenschaft 51 steht in Verbindung mit einem Kanal 13 am Druckstück 9. Der Kanal führt zu einer Drallkammer 12, in deren Öffnung nach außen die Zerstäuberdüse 14 eingesetzt ist.

Wird über das Druckstück 9 der Pumpenkolben nach unten in Richtung Behälteranschluß gedrückt, so wird aus dem sich verengenden Pumpenzylinder 15 Flüssigkeit über das geöffnete Rückschlagventil 4 durch den hohlen Kolben 5 zum Kanal 13, von dort zur Drallkammer 12 geführt und durch die Zerstäuberdüse 14 nach außen gesprüht.

Um für den nächsten Ansaugvorgang das im Behälter entstehende Vakuum auszugleichen, erfolgt in dieser Stellung die Belüftung über die mit der Atmosphäre in Verbindung stehende Gehäusebohrung 16 und durch den Durchbruch 10 im Bereich des Flansches 18.

Über die Druckfeder 7 wird bei Entlastung des Druckstückes 9 das Druckstück angehoben. Dabei gleitet der Pumpenkolben 5 zurück. Eine außen am Kolbenschaft 51 kranzförmig angeformte Lippendichtung 54 schiebt sich dabei aus der Stellung nach Figur 2 in die Abdichtstellung nach Figur 1. Erkennbar ist, daß diese Gehäusebohrung 16 sich absatzweise zur Anschlußseite hin konisch erweitert. In der Verschlußstellung liegt die Lippendichtung 54 dichtend an der Wand des Gehäusebohrungsabschnittes 16a an. Die Gehäusebohrung 16 ist dadurch gegenüber der Stirnöffnung 19 verschlosssen. Bei Bewegung des Kolbens in Richtung des Behälteranschlusses gelangt die Lippendichtung 54 zunächst in den abgesetzten konischen Bereich 16b der Gehäusebohrung 16 und danach in den Bereich des zylindrischen Abschnittes 16c, in dem zwischen Lippendichtung 54 und Bohrungswand ein Ringspalt freigegeben wird, der die Belüftung ermöglicht. Der die Verschlußstellung begrenzende konische Gehäusebohrungsabschnitt 16a weist einen geringeren Öffnungswinkel des Konus auf als der daran anschließende Gehäuseabschnitt 16b.

Das gesamte Kunststoffgehäuse der in Figur 3 abgebildeten Drallzerstäuberpumpe trägt die Ziffer 1'. An seinem unteren Bereich ist ein Stutzen 11' angeformt, in den das Anschlußstück 4' eingesetzt ist. An dem nach außen ragenden Flansch 41' dieses Anschlußstückes ist eine Überwurfkappe 3' aufgesetzt, mit der das Gehäuse auf einen Behälter (nicht dargestellt) aufschraubbar ist. Durch das rohrförmige Anschlußstück 4' ragt ein im Gehäuse eingeformter Kanalstutzen 15', in dem nach unten das Steigrohr 24' die Verlängerung bildet.

Dieses Steigrohr ist dabei in einem Stutzen 23' gehalten, der wiederum im Kanalstutzen 15' befestigt ist. Das obere Ende dieses Stutzens 23' bildet den Ventilsitz 22', der mit einer Kugel 21' ein Rückschlagventil 2' bildet. Oberhalb dieses Rückschlagventiles 2' ist quergerichtet zum Verbindungskanal 13' die Aufnahme 16' für die Kolbenpumpe vorgesehen.

In dieser Aufnahme 16' ist zum Kanal 13'gerichtet der offene Pumpenzylinder 6' konzentrisch eingeformt, in dem der Pumpenkolben 5' von außen verschiebbar ist. Über die sich im Gehäuse abstützende Druckfeder 7' wird der Pumpenkolben 5' jeweils in seine äußere Position automatisch gedrückt. Der Pumpenkolben 5' ist mit einem Schaft 51' nach außen verlängert, an dem ein Hebelgriff 52' sitzt, der parallel zur Achse des Kolbens geführt ist.

Die Pumpenaufnahme 16' bzw. die darin vorgesehene Bohrung 17' ist zur Seite des Hebelgriffes 52' hin offen, d. h. mit der Atmosphäre verbunden. Sie steht mit ihrem anderen Ende in offener Verbindung mit dem Behälteranschlußstück 4'. Um diese Belüftungsverbindung während der Nichtbetätigung der Pumpe abzudichten, ist am äußeren Ende des Kolbens 5' kranzförmig eine Lippendichtung 53' angeformt, die aufgrund ihrer Eigenspannung dichtend an einem glatten Dichtungsabschnitt 19' der Bohrung 17' anliegt. Diese kranzartige Lippendichtung bildet gleichzeitig einen Anschlag für die Kolbenbewegung, da sie in der äußeren Endstellung gegen einen Innenbund 20' an der Pumpenaufnahme 16' anstößt.

Bei der Betätigung des Kolbens 5' über den Hebelgriff 52' in Druckrichtung schiebt sich die Lippendichtung 53' auf den Längsstegen 18' in der Bohrung 17' auf. Diese Längsstege sind parallel zueinander mit Abstand vorgesehen, so daß zwischen den Stegen eine Verbindung in der Art eines Teilringspaltes zum Anschlußstück 4' freigegeben wird, wodurch die Belüftung des Behälters erfolgt.

Bei der federbelasteten Rückbewegung des Kolbens 5' bildet sich im Zylinder 6' ein Unterdruck. Im Steigrohr 24' steigt unter dem von außen wirkenden Atmosphärendruck Flüssigkeit durch das Rückschlagventil 2' auf und füllt teilweise den Pumpenzylinder 6' sowie den Kanal 13'. Nach Verlassen der Stege 18' dichtet die Lippendichtung 53' die Bohrung 17' am Dichtungsabschnitt 19' wiederum ab, so daß auch bei Schräghaltung oder umgekehrter Haltung aus dem Behälter keine Flüssigkeit auslaufen kann.

Bei der nächsten Betätigung des Kolbens 5' in Druckrichtung wird die im Zylinder 6' und dem Kanal 13' aufgenommene Flüssigkeit zum Austritts- bzw. Zuführungskanal 12' gedrückt und von dort durch die vorgeschaltete Drallkammer und die Düse 14' nach außen zerstäubt. Das Rückschlagventil 2' ist dabei geschlossen.

## Patentansprüche

1. Zerstäuberpumpe mit Behälteranschluß bei der durch Betätigung eines in einer Gehäusebohrung (16) verschiebbaren Pumpenkolbens (5) jeweils eine mit der Atmosphäre in Verbindung stehende Belüftung zum Behälteranschluß (15) freigegeben bzw. verschlossen wird, wobei ferner am Pumpenkolben (5) kranzförmig eine schräggerichtete Lippendichtung (54) vorgesehen ist, die vor Betätigung des Kolbens dichtend an einem glatten Abschnitt (16a) der Gehäusebohrung (16) und mit ihrer freien Endkante an einem Innenbund (17) der Pumpenaufnahme anliegt, und die beim Verschieben des Kolbens (5) in Pumprichtung einen Spalt zwischen Lippendichtung (54) und Bohrungsinnenwand freigibt, dadurch gekennzeichnet, daß die Gehäusebohrung (16) ausgehend von dem dichtenden Abschnitt (16a) zur Bildung eines Ringspaltes in der Belüftungsstellung durch konische Abschnitte (16a, 16b) absatzweise konisch erweitert ist, wobei der der Dichtstelle fernere Abschnitt (16b) in einen zylindrischen Abschnitt (16c) der Gehäusebohrung (16) übergeht, in welchem Bereich zwischen Lippendichtung (54) und Bohrungswandung ein Ringspalt gebildet ist, und der an den die Verschlußstellung begrenzenden konischen Abschnitt (16a) anschließende konische Abschnitt (16b) einen größeren Öffnungswinkel aufweist.

2. Zerstäuberpumpe mit Behälteranschluß, bei der durch Betätigung eines in einer Gehäusebohrung (17') verschiebbaren Pumpenkolbens (5') jeweils eine mit der Atmosphäre in Verbindung stehende Belüftung zum Behälteranschluß (24') freigegeben bzw. verschlossen wird, wobei ferner am Pumpenkolben (5') kranzförmig eine schräggerichtete Lippendichtung (53') vorgesehen ist, die vor Betätigung des Kolbens dichtend an einem glatten Abschnitt (19') der Gehäusebohrung (17') und mit ihrer freien Endkante an einem Innenbund (20') der Pumpenaufnahme anliegt, und die beim Verschieben des Kolbens (5') in Pumprichtung einen Spalt zwischen Lippendichtung (53') und Bohrungsinnenwand freigibt, dadurch gekennzeichnet, daß zur Bildung eines mindestens teilweisen Ringspaltes in der Gehäusebohrung (17') in Längsrichtung parallel verlaufende Stege (18') mit Abstand voneinander angeordnet sind, auf die die Lippendichtung (53') zwecks Belüftung aufschiebbar ist.

## Claims

1. An atomization pump with an adaptor for a tank that has an aeration between the atmosphere and the tank adaptor (15) that can be either opened or closed by actuation of the pump piston (5) which is slidable in a bore hole (16) in the housing, furthermore with a slanted lip seal (54) placed coronally around the pump piston (5), whereby before actuation of the piston this lip seal fits closely on a smooth section (16a) of the bore hole (16) in the housing and its free edge fits closely on the inside collar (17) of the pump receptor and when the piston (5) is moved in the pumping direction a gap is formed between the lip seal (54) and the inside wall of the bore hole, characterized in that, starting out form the sealing section (16a) the bore hole (16) of the housing is expended intermittently to form an annular gap in the aeration channel through the conical sections (16a, 16b), whereby the seal furthest away section (16b) leads to a cylinderical section (16c) of the bore hole (16) of the housing, in which area between the lip seal (54) and the wall of the bore hole an annular gap is formed, and that the conical section (16b) adjacent to the conical section (16a) bordering on the sealing area has a larger cone angle.

2. An atomization pump with an adaptor for a tank that has an aeration between the atmosphere and the tank adaptor (24') that can be either opened or closed by actuation of the pump piston (5') which is slidable in a bore hole (17') in the housing furthermore with a slanted lip seal (53') placed coronally around the pump piston (5'), whereby before actuation of the piston this lip seal (53') fits closely on a smooth section (19') of the bore hole (17') in the housing and its free edge fits closely on an inside collar (20') of the pump receptor and when the piston (5') is moved in the pumping direction a gap is formed between the lip seal (53') and the inside wall of the bore hole, characterized in that, fins (18') are arranged in longitudinal direction parallel to and in some distance from each other to form at least a partly annular gap in the bore hole (17') of the housing, on which fins (18') the lip seal (53') is slidable for aeration purposes.

## Revendications

1. Pompe de pulvérisateur avec raccordement au récipient réservoir, telle que, en agissant sur un piston (5) de pompe mobile à l'intérieur d'un orifice (16) percé dans le carter, on ouvre ou ferme, suivant le cas, l'arrivée d'air atmosphérique au raccord (15) du récipient réservoir, telle que l'on a en outre prévu, dressé à l'oblique en forme de couronne sur le piston (5) de pompe, un dispositif d'étanchéité à lèvres (54) qui s'appuie, en assurant l'étanchéité avant action sur le piston, sur une section lisse (16a) de l'orifice (16) percé dans le carter et sur un collet intérieur (17) du logement de pompe par son arête libre d'extrémité, et qui libère un interstice entre le dispositif d'étanchéité à lèvres (54) et la paroi interne de l'orifice percé, lorsque le piston (5) est déplacé dans le sens de la pompe, avec la caractéristique que l'orifice (16) percé dans le carter, partant de la section (16a), où l'étanchéité est assurée, s'élargit de façon discontinue par l'effet de la conicité pour former, en position d'arrivée d'air, un interstice annulaire par des sections coniques (16a, 16b), de telle sorte que la section (16b), plus éloignée de la zone d'étanchéité, assure la liaison avec une section cylindrique (16c) de l'orifice (16) percé dans le carter, où se forme un interstice annulaire entre dispositif d'étanchéité à lèvres (54) et paroi de l'orifice percé, et de telle sorte que la section conique (16b), jointive à la section conique (16a) en limite de la position de fermeture, présente un angle de chanfrein plus important.

2. Pompe de pulvérisateur avec raccordement au récipient réservoir, telle que, en agissant sur un piston (5') de pompe mobile à l'intérieur d'un orifice (17') percé dans le carter, on ouvre ou ferme, suivant le cas, l'arrivée d'air atmosphérique au raccord (24') du récipient réservoir, telle que l'on a en outre prévu, dressé à l'oblique en forme de couronne sur le piston (5') de pompe, un dispositif d'étanchéité à lèvres (53') qui s'appuie, en assurant l'étanchéité avant action sur le piston, sur une section lisse (19') de l'orifice (17') percé dans le carter et sur un collet intérieur (20') du logement de pompe par son arête libre d'extrémité, et qui libère un inerstice entre le dispositif d'étanchéité à lèvres (53') et la paroi interne de l'orifice percé, lorsque le piston (5') est déplacé dans le sens de la pompe, avec la caractéristique que les traverses (18'), disposées parallèlement dans le sens de la longueur, pour former au moins partiellement un interstice annulaire dans l'orifice (17') percé dans le carter, présentent des intervalles de séparation et permettent le glissement, pour l'arrivée d'air, du dispositif d'étanchéité à lèvres (53').
